# EUROPÄISCHE PATENTANMELDUNG

(11) **EP 0 495 197 A1**
(43) Veröffentlichungstag der Anmeldung: **22.07.1992**
(21) Anmeldenummer: 91121022.7
(22) Anmeldetag: 01.01.1992
(51) Int. Cl.: B65D 71/46

(54) **Verpackung für in zwei Reihen angeordnete Behälter**

(30) Priorität: 12.01.1991 DE 4100784
(71) Anmelder: 4P Nicolaus Kempten GmbH, D-87437 Kempten (DE)
(72) Erfinder: Kuhn, Werner, W-8961 Buchenberg (DE)
(74) Vertreter: Hutzelmann, Gerhard

(57) **Zusammenfassung**

Verpackung aus Karton oder dergleichen Material für wenigstens vier in zwei Reihen angeordnete, mit einem Randflansch(23) versehene einzelne Behälter(22), die mit ihren Randflanschen in Öffnungen(15,16) zwischen einer Deckwand(2) und daran angelenkten Seitenwänden(5,6) der Verpackung eingreifen, wobei die Deckwand(2) in ihrem Mittelabschnitt zwei parallel zueinander verlaufende Reihen von weiteren Öffnungen(19,20) aufweist, in welche die Randflansche(23) der Behälter(22) ebenfalls eingreifen.

## Beschreibung

Die Erfindung bezieht sich auf eine Verpackung aus Karton oder dergleichen Material für wenigstens vier in zwei Reihen angeordnete, mit einem Randflansch versehene einzelne Behälter, die mit ihren Randflanschen in Öffnungen zwischen einer Deckwand und daran angelenkten Seitenwänden der Verpackung eingreifen.

Derartige Verpackungen sind besonders für Behälter bekannt, die an ihren Randflanschen miteinander verbunden sind. Für einzelne Behälter ist es notwendig, diese zusätzlich abzustützen, um ihnen in der Verpackung einen ausreichenden Halt zu gewähren. Hierzu wird meist eine untere Wand vorgesehen, an welcher die Behälter abgestützt werden.

Der Erfindung liegt die Aufgabe zugrunde, eine Verpackung der genannten Art zu schaffen, bei der jeder einzelne Behälter einen ausreichenden Halt erfährt und die Verpackung trotzdem einfach und materialsparend ausgebildet ist.

Diese Aufgabe wird erfindungsgemäß dadurch gelöst, daß die Deckwand in ihrem Mittelabschnitt zwei parallel zueinander verlaufende Reihen von weiteren Öffnungen aufweist, in welche die Randflansche der Behälter ebenfalls eingreifen.

Durch diese doppelte Festlegung des Randflansches eines jeden Behälters ist dieser ausreichend festgelegt. Dabei ist die gegenseitige Befestigung besonders einfach durchzuführen, da die Randflansche lediglich in die im Mittelabschnitt liegenden Öffnungen eingschoben und dann die Seitenwände nach unten gefaltet werden müssen um auch dort ein Eingreifen der Randflansche in die Öffnungen vorzunehmen.

Besonders vorteilhaft ist es dabei, wenn erfindungsgemäß die Öffnungen zwischen Deckwand und Seitenwänden einerseits und in der Deckwand andererseits von diametral gegenüberliegenden Abschnitten eines Randflansches beaufschlagt sind.

Damit wird ein besonders guter Halt der Behälter bei einer besonders einfachen Anordnung der Öffnungen erreicht.

Als besonders vorteilhaft hat es sich auch erwiesen, wenn erfindungsgemäß an den an der Deckwand angelenkten Seitenwänden zwei weitere, äußere Seitenwände über jeweils eine Faltlinie angeformt sind, von denen die eine äußere Seitenwand eine Abdeckwand und die andere äußere Seitenwand einen Verbindungsstreifen trägt.

Damit wird ein äußerst stabiler und formbeständiger Aufbau der Verpackung erzielt.

Eine weitere Verbesserung der erfindungsgemäßen Verpackung wird dadurch erreicht, daß die inneren und die äußeren Seitenwände an ihrem unteren Ende miteinander verbunden sind und in einem spitzen Winkel auseinander laufen.

Als sehr günstig hat es sich auch erwiesen, wenn erfindungsgemäß die Seitenwände sich nur über einen Teil der Höhe der Behälter erstrecken.

Ohne auf die Stabilität einen negativen Einfluß zu haben wird hiermit eine Verpackung geschaffen, die mit einem sehr geringen Materialverbrauch auskommt.

In der Zeichnung ist die Erfindung anhand eines Ausführungsbeispiels veranschaulicht. Dabei zeigen:
- Fig.1: eine Ansicht eines flachliegenden Kartonzuschnittes aus dem eine Verpackung aufgerichtet werden soll und
- Fig.2: eine aus dem Kartonzuschnitt nach Fig.1 aufgerichtete und mit Behältern bestückte Verpackung.

Mit 1 ist in Fig.1 ein Kartonzuschnitt bezeichnet, der eine Deckwand 2 aufweist, an welcher über Faltlinien 3 und 4 beiderseits je eine Seitenwand 5 bzw. 6 angelenkt ist. An die Seitenwand 5 ist über eine weitere Faltlinie 7 eine äußere Seitenwand 8 und über eine Faltlinie 9 ein Verbindungsstreifen 10 angeformt, während an die Seitenwand 6 über eine Faltlinie 11 eine äußere Seitenwand 12 angelenkt ist, welche über eine Faltlinie 13 eine Abdeckfläche 14 trägt. Innerhalb der Faltlinien 3 und 4 sind Öffnungen 15 bzw 16 vorgesehen, von denen aus sich jeweils ein Einschnitt 17 bzw. 18 in die benachbarte Seitenwand 5 bzw. 6 erstreckt. Im Mittelabschnitt der Deckwand 2 sind zwei parallel zueinander verlaufende als Schnittlinien ausgebildete Öffnungen 19 und 20 vorgesehen, zwischen welchen ein Steg 21 liegt.

Beim Aufrichten und Bestücken der Verpackung in die in Fig.2 dargestellte Form werden zuerst Behälter 22 mit ihren Randflanschen 23 in die Öffnungen 19 und 20 und damit über den Steg 21 geschoben. Sodann werden die Seitenwände 5 und 6 nach unten gefaltet, wodurch die Randflansche 23 unter Aufbiegen der Einschnitte 17 und 18 in die Öffnungen 15 und 16 eingreifen. Daraufhin werden die beiden äußeren Seitenwände 8 und 11 nach oben gefaltet und der Verbindungsstreifen 10 und die Abdeckfläche 14 übereinander gelegt und im Überdeckungsbereich miteinander verklebt. Die so hergestellte Verpackung ist insbesondere durch den zwischen den inneren und äußeren Seitenwänden vorhandenen Winkel äußerst stabil, wodurch die einzelnen Behälter 22 einen sehr sicheren Halt in der Verpackung erhalten.

## Patentansprüche

1. Verpackung aus Karton oder dergleichen Material für wenigstens vier in zwei Reihen angeordnete, mit einem Randflansch versehene einzelne Behälter, die mit ihren Randflanschen in Öffnungen zwischen einer Deckwand und daran angelenkten Seitenwänden der Verpackung eingreifen, **dadurch gekennzeichnet,** daß die Deckwand(2) in ihrem Mittelabschnitt zwei parallel zueinander verlaufende Reihen von weiteren Öffnungen(19,20) aufweist, in welche die Randflansche(23) der Behälter(22) ebenfalls eingreifen.

2. Verpackung nach Anspruch 1, **dadurch gekennzeichnet,** daß die Öffnungen(15,16 bzw. 19,20) zwischen Deckwand(2) und Seitenwänden(5,6) einerseits und in der Deckwand(2) andererseits von diametral gegenüberliegenden Abschnitten eines Randflansches(23) beaufschlagt sind.

3. Verpackung nach Anspruch 1 oder 2, **dadurch gekennzeichnet,** daß an den an der Deckwand(2) angelenkten Seitenwänden(5,6) zwei weitere, äußere Seitenwände(8,12) über jeweils eine Faltlinie(7,11) angeformt sind, von denen die eine äußere Seitenwand(12) eine Abdeckwand(14) und die andere äußere Seitenwand(8) einen Verbindungsstreifen(10) trägt.

4. Verpackung nach Anspruch 3, **dadurch gekennzeichnet,** daß die inneren und die äußeren Seitenwände(5,6;8,12) an ihrem unteren Ende miteinander verbunden sind und in einem spitzen Winkel auseinander laufen.

5. Verpackung nach einem der vorhergehenden Ansprüche, **dadurch gekennzeichnet,** daß die Seitenwände(5,6,8,12 sich nur über einen Teil der Höhe der Behälter(22) erstrecken.
